# EUROPÄISCHE PATENTSCHRIFT

(11) **EP 2 807 344 B1**
(45) Veröffentlichungstag und Bekanntmachung des Hinweises auf die Patenterteilung: **30.11.2022**
(21) Anmeldenummer: 13702011.1
(22) Anmeldetag: 25.01.2013
(51) Int. Cl.: F01D 11/08, F01D 9/04, F01D 25/24

(54) **STATORBAUTEIL MIT SEGMENTIERTEM INNENRING FÜR EINE STRÖMUNGSMASCHINE**
STATOR COMPONENT WITH SEGMENTED INNER RING FOR A TURBOMACHINE
COMPOSANT DE STATOR AVEC BAGUE INTÉRIEURE SEGMENTÉE POUR UNE TURBOMACHINE

(30) Priorität: 26.01.2012 EP 12152718
(43) Veröffentlichungstag der Anmeldung: 03.12.2014
(73) Patentinhaber: Ansaldo Energia IP UK Limited, London W1G 9DQ (GB)
(72) Erfinder: BRANDL, Herbert, 79761 Waldshut-Tiengen (DE); BOSSMANN, Hans-Peter, 79787 Lauchringen (DE)
(74) Vertreter: Bernotti, Andrea
(86) Internationale Anmeldenummer: PCT/EP2013/051508
(87) Internationale Veröffentlichungsnummer: WO 2013/110792

(56) Entgegenhaltungen:
- EP-A1- 1 764 479
- EP-A2- 1 890 010
- EP-A2- 2 236 763
- EP-A2- 2 525 045
- WO-A2-2009/126191
- WO-A2-2009/126191
- GB-A- 2 076 475
- US-A- 3 854 843
- US-A- 4 596 116
- US-A- 4 679 981
- US-A- 4 679 981
- US-A- 5 374 161
- US-A1- 2007 258 809
- US-A1- 2010 092 281

## Beschreibung

### Technisches Gebiet

Die vorliegende Erfindung betrifft einen Statorbauteil einer Strömungsmaschine.

### Stand der Technik

Aus dem Stand der Technik ist ein Turbinengehäuse einer Verbrennungsmaschine bekannt geworden, das im Wesentlichen aus einem Heissgaskanal gebildet ist, durch welchen die heissen Arbeitsgase strömen. Auf Grund eines solchen Betriebs wird vorzugsweise eine aus einem hitzebeständigen Material hergestellte Auskleidung an der Innenwandfläche dieses Heissgaskanals vorgesehen, um zu verhindern, dass die übrige metallische Oberfläche des Gehäuses direkt mit den heissen Arbeitsgasen in Kontakt kommt. Für gewöhnlich besteht diese Wärmeschutzauskleidung aus mehreren Teilsegmenten, welche an der Innenfläche des Turbinengehäuses in Umfangsrichtung angeordnet sind, so dass sie an sich einen Ring bilden. Um Probleme der Wärmedehnung bei hoher Temperatur zu vermeiden, sind die jeweiligen Teilsegmente in Umfangsrichtung voneinander beabstandet.

WO 2009/126191 A2 offenbart ein Statorbauteil für eine Strömungsmaschine mit einem Außenring, der einen segmentierten Innenring trägt. Der Innenring besteht aus zwei konzentrischen Keramik-Schichten und einer radial äußeren Metallschicht.

Aus EP 1 225 308 B1 ist ein Turbinengehäuse bekannt geworden, das aus einem geteilten Ring mit mehrerer gespaltenen Teilsegmenten besteht, die an der Innenwand des Gasturbinengehäuses in Umfangsrichtung in vorbestimmten Intervallen so angeordnet sind, dass die Teilsegmente einen Ring bilden, der in Wirkverbindung mit den Laufschaufeln steht. Jedes der Teilsegmente weist in Umfangsrichtung zwei Endflächen auf, welche den Enden der benachbarten Teilsegmente gegenüber stehen. Dabei weist mindestens eine der Endflächen des Teilsegments eine Übergangsfläche auf, welche als zylindrische oder als sphärische Oberfläche ausgebildet ist. Nach dieser Druckschrift geht es also nicht darum, auf die nach dem Stand der Technik bekannte Beabstandung der einzelnen Teilsegmente zueinander einzugreifen, sondern die Übergänge der einzelnen Endflächen der Teilsegmente in Umfangsrichtung verschiedenartig auszubilden, mit dem Ziel, auf die Spaltströmung gegenüber den Laufschaufeln einzuwirken.

Aus der US 4 596 116 A, der US 3 854 843 A, der GB 2 076475 A, der US 2007/258809 und der US 20101092281 A1 sind Statorbauteile von Strömungsmaschinen bekannt, die aus mindestens einem axialen Aussenring und einem Innenring bestehen, wobei der Innenring aus Teilsegmenten aufgebaut ist.

### Darstellung der Erfindung

Hier will die Erfindung Abhilfe schaffen. Der Erfindung, wie sie in den Ansprüchen gekennzeichnet ist, liegt die Aufgabe zu Grunde, einen Statorbauteil vorzuschlagen, bei welchem auf eine spezielle Beabstandung der einzelnen Teilsegmente zueinander in Umfangsrichtung und gegenüber der Laufschaufelspitzen, insbesondere auf die Ausgestaltung der rotorseitigen Oberfläche der Teilsegmente, verzichtet werden kann. Aufgabe der Erfindung ist es auch, eine Konfiguration und Konstellation der Teilsegmente vorzuschlagen, bei welchen die Probleme der Wärmedehnungen und der Druckspannungen auf einfache Art und Weise gelöst werden können.

Die vorliegende Aufgabe wird durch ein Statorbauteil einer Strömungsmaschine gemäß dem unabhängigen Anspruch 1 gelöst. Vorteilhafte Ausführungsformen sind in den abhängigen Ansprüchen definiert.

Dabei wird der Statorbauteil einer Strömungsmaschine so ausgebildet, dass er im Wesentlichen aus einem Aussenring und einem Innenring besteht, wobei der Aussenring als Fassung des aus einzelnen Teilsegmenten gebildeten Innenringes dient. Die Teilsegmente sind so aneinander angeordnet, dass sie, eingefasst durch den Aussenring, rotorseitig eine zusammenhängende kreisförmige Umfangsoberfläche bilden. Diese Teilsegmente des Innenrings haben im eingebauten Zustand in eine Strömungsmaschine in einem Schnitt senkrecht zur Drehachse der Strömungsmaschine, einen trapezförmigen oder quasitrapezförmigen Querschnitt, wobei die parallelen oder quasi-parallelen Seiten des Trapezes die radiale innen bzw. radiale Aussenseite des Ringes bilden. Im Verbund miteinander bilden die Teilsegmente, unter einem beim Betrieb der Strömungsmaschine im Auslegungspunkt annähernd gleichmässigen Umfangs- und Radialdruck, einen selbstragenden Innenring.

Nach einer Ausführungsform ist das Teilsegment mindestens in einem Querschnitt normal zur Umfangsrichtung des Rings von prismatischer oder quasi-prismatischer Form.

Die Abgrenzungsoberfläche eines jeden Teilsegmentes weist gegenüber der inneren Umfangsfläche des Aussenringes eine im Wesentlichen plane, konkave, konvexe oder kugelig verlaufende Oberfläche auf, wobei das Teilsegment selbst aus einem einzigen monolithisch aufgebauten Werkstoff oder aus mehreren verschieden dimensionierten oder zusammengesetzten Verbundmaterialien bestehen kann. Der hierfür eingesetzte Werkstoff oder die dafür verwendeten Verbundmaterialien zur Bildung eines solchen Teilsegments weisen eine gleichförmige und/oder ungleichförmige Gefügestruktur auf.

Das so gebildete Teilsegment weist in Abhängigkeit der Lastbereiche der Strömungsmaschine ein predeterminiertes Spannungs- und/oder Dehnungsverhalten auf. Dieses Dehnungsverhalten der Teilsegmente lässt sich in radialer und/oder axialer Richtung anhand eines differenzierten Aufbaus unterschiedlich gestalten, dies in Korrelation zu den unterschiedlichen Temperaturen, welche in radialer und axialer Richtung des Teilsegmentes vorherrschen.

Das erfindungsgemäße Statorbauteil einer Strömungsmaschine besteht im Wesentlichen aus mindestens einem axialen Aussenring und einem Innenring, wobei der Aussenring als Fassung des aus Teilsegmenten bestehenden Innenringes dient und wobei die Teilsegmente so aneinander angeordnet sein können, dass sie im eingebauten Zustand rotorseitig gegenüber der Drehbewegung von Laufschaufeln einen kreisförmigen Innenring bilden. Dabei bestehen die Teilsegmente aus einem mindestens in radialer Richtung graduell aufgebauten Werkstoff oder mindestens in radialer Richtung aus mehreren aus unterschiedlichen Werkstoffen aufgebauten Teilkörpern. Die so gebildeten Teilsegmente werden in Abhängigkeit der Lastbereiche der Strömungsmaschine im Betrieb der Strömungsmaschine erwärmt, so dass sich von radial innen nach radial aussen ein Temperaturgradient ergibt, wobei die Materialschichtung in den Teilsegmenten so gewählt ist, dass die innen liegenden Materialen einen kleineren Ausdehnungskoeffizienten haben als die äusseren, so dass die durch Ausdehnung der Teilsegmente in Umfangsrichtung zwischen Teilsegmenten des Innenrings resultierende Druckspannung ein prädeterminierten Spannungsverlauf annimmt.

In einer weiteren Ausführung stossen die Teilsegmente in Umfangsrichtung unter Bildung eines spitzförmigen Spaltes aneinander, wobei die Beabstandung im Spalt so gehalten ist, dass aufgrund des Temperaturgradienten im Betrieb zwischen den benachbarten Teilsegmenten einen Kraftschluss entsteht, der über die ganze radiale Ausdehnung oder auch nur über radiale Abschnitte der Teilsegmente nunmehr zu einem prädeterminierten Verlauf der Druckspannung zwischen Teilsegmenten führt. In noch einer Ausführung greifen die Teilsegmente in Umfangsrichtung unter Bildung einer Verzahnung ineinander, wobei die Verzahnung in radialer Richtung so beabstandet ist, dass aufgrund des Temperaturgradienten im Betrieb zwischen den benachbarten Teilsegmenten einen Kraftschluss entsteht, der über die ganze radiale Ausdehnung oder auch nur über radiale Abschnitte der Teilsegmente zu einem prädeterminierten Verlauf der Druckspannung zwischen Teilsegmenten führt

In einer weiteren Ausführung ist die Materialschichtung in den Teilsegmenten so gewählt, dass die innen liegenden Materialen einen kleineren Ausdehnungskoeffizienten haben als die äusseren, so dass die aus Ausdehnung der Teilsegmente in Umfangsrichtung in Kombination mit einem in Umfangsrichtung spitzförmigen Spalt zwischen aneinander stossenden Teilsegmenten, oder in Kombination mit einer in radialer Richtung mit einer beabstandeten Verzahnung ineinandergreifender Teilsegmenten, zu einem prädeterminierten Verlauf der Druckspannung zwischen Teilsegmenten führt ..

Ein prädeterminierte Verlauf der Druckspannung kann ein gleichmässiger Radialdruck sein oder ein praktisch konstanten Druckverlauf sein. Dies ist beispielsweise ein Druckverlauf, der über mindestens 80% der Fläche, an der die Teilsegmente aneinander stossen, um nicht mehr als 20% vom Mittelwert der Spannung abweicht.

Der wesentliche Vorteil der Erfindung ist darin zu sehen, dass das als Element ausgebildete Teilsegment im Wesentlichen aus einem keramischen Werkstoff besteht, welches in Abhängigkeit seines betrieblichen Einsatzes, insbesondere während der transienten Lastbereiche der Strömungsmaschine bis hin zum vollen Betrieb, ein qualitatives und quantitatives differentes Verhalten hinsichtlich der Spannungs- und Dehnungswerte erfüllt.

Zum Erreichen dieses Zieles wird das keramische Teilsegment so beschaffen, dass es eine graduell aufgebaute Materialstruktur aufweist, welche ein betriebsabhängiges differentes Dehnungs- und Spannungsverhalten ermöglicht.

Darüber hinaus weisen die Werkstoffe der jeweiligen Materialstruktur resp. Teilstruktur des Teilsegmentes chemische und physikalische Eigenschaften auf, welche betriebsnotwendig sind, um beispielsweise die erforderliche Festigkeit und Belastbarkeit der Elemente im Betrieb sicher zu stellen.

Das Teilsegment kann auch aus verschiedenen ineinander inkorporierten Teilkörpern bestehen, welche jeweils aus keramischen Materialien mit verschiedenen chemischen und physikalischen Eigenschaften aufgebaut sind.

Die inkorporierten Teilkörper zur Bildung eines Teilsegmentes können auch untereinander verschiedene Materialstrukturen aufweisen, welche bei bestimmten betrieblichen Zuständen eine bestimmte physikalische Wirkung ergeben.

Ein besonders wichtiges Verhalten eines solchen Teilsegmentes betrifft das Dehnungsverhalten bei unterschiedlichen betrieblichen Zuständen der Strömungsmaschine, welche mit den dort operierenden Laufschaufeln der Strömungsmaschine hinsichtlich der sich einstellende Spaltgrösse in Wirkverbindung stehen.

Wenn also das keramische Teilsegment ein betriebsabhängiges Dehnungsverhalten und eine Festigkeitsvariabilität resp. ein Sicherheitsverhalten gegen die thermischen Belastungen aufweist, so wird damit die Betriebssicherheit der ganzen Strömungsmaschine maximiert.

Darüber hinaus wirkt sich ein betriebsabhängiges Dehnungsverhalten des keramischen Elements auch positiv auf den Wirkungsgrad der Strömungsmaschine aus, indem beispielsweise die Schaufelspitzen-Leckagen im Bereich Stator/Laufschaufeln minimiert werden können.

Grundsätzlich eignet sich ein aus keramischen Werkstoffen gebildetes Element (Teilsegment) vorzüglich als Hitzeschild zu fungieren, insbesondere dann, wenn die Strömungsmaschine eine Gasturbine ist, da es sich bei keramischen Werkstoffen in der Regel um sehr hitzebeständige Materialen handelt.

Bei einer solchen Stossrichtung kann das keramische Element auch bloss aus einem Anteil Keramik bestehen, während die restlichen Anteile aus weniger hitzebeständigen Materialien bestehen können. Je nachdem, welches Dehnungs- resp. Spannungsverhalten ein solches Teilsegment erfüllen muss, lässt sich das eine Verhalten zu Gunsten oder zu Lasten des anderen Verhaltens in zulässigen Grenzen auslegen.

Soweit es die operativen Verhältnisse zulassen, kann das Dehnungsverhalten allein durch jene Materialanteile des eingesetzten Elements erbracht werden, welche auf Grund ihrer chemischen und physikalischen Eigenschaften die besten Voraussetzungen bieten.

Der als Element, also als Teilsegment, bereitgestellte Körper kann durch Sintern aus gepressten Keramikpulver hergestellt werden, was eine hohe Variabilität bei der Werkstoffwahl ermöglicht. So kann die Zusammensetzung des Elements so variiert werden, dass auf verschiedene chemische und physikalische Eigenschaften des Endmaterials hingewirkt wird, so unter anderen bezogen auf die Porosität, Härte, Wärmeleitfähigkeit oder auf andere mechanische, elektrische, thermische und/oder magnetische Eigenschaften.

Danebst kann das keramische Element auch makroskopisch betrachtet einen soliden Aufbau aufweisen, oder aus verschiedenen ebenfalls makroskopisch aufgebauten Teilkörpern bestehen, deren Zusammenfügung eine feste Verbindung ergeben.

Des Weiteren kann das Element auch gezielte strukturierte Hohlräume beinhalten, welche verschiedene Aufgaben erfüllen können. Zum einen können diese Hohlräume für eine interne Kühlung des keramischen oder quasi-keramischen Elements herangezogen werden, wobei diese Kühlung auch so betrieben werden kann, dass mindestens dessen Dehnungsverhalten dynamisch beeinflusst wird. Zum anderen können diese Hohlräume auch so angelegt werden, dass sie selbst ein Mass für ein sich anpassendes Dehnungsverhalten ergeben. Eine Kombination dieser beiden Strukturen zu einem neuen finalen Zweck ist auch möglich.

Das keramische oder quasi-keramische Element trägt rotorseitig vorzugsweise eine abriebkompatible Schicht, welche in der Regel gegenüber den Laufschaufeln als Dichtungs- und Verschleissschicht ausgebildet ist. Vorzugsweise wird eine gute Dichtung dann erreicht, wenn diese Verschleissschicht jene Eigenschaften aufweist, welche mit einer Anstreifschicht übereinstimmen. Dies ist dann der Fall, wenn die Verschleissschicht auf Grund des dehnungsbedingten Anstreifens der Laufschaufelspitze Einkerbungen resp. Aushöhlungen zulässt, welche mindestens im Normalbetreib der Strömungsmaschine eine maximierte Dichtung zwischen Schaufelspitze und Element bewirken.

Unabhängig der Möglichkeit, solche abriebkompatible Schichten stirnseitig des Elements vorgesehen werden, greift hier die Erfindung ein, wenn es darum geht, eine maximierte Dichtung zu gewährleisten, indem das Dehnungsverhalten des Elements in Abhängigkeit zur Dehnung des Rotors resp. der Laufschaufeln durch interne Materialdispositionen unterstützt wird, welche zusätzlich die beschriebene Wirkung der abriebkompatiblen Schicht unterstützen.

Was die formmässige Gestaltung des keramischen oder quasi-keramischen Elementes betrifft, ist seine körperliche Ausdehnung vorzugsweise so ausgebildet, dass sie einen engbegrenzten Sektor des ganzen Ringes bildet. Vorzugsweise wird der rotorseitige Innenring durch eine Anzahl von Elementen gebildet, welche vorzugsweise von identischer Form und Grösse sind, und in radialer Richtung eine Stärke von 3-8 cm aufweisen. In Umfangsrichtung weisen die Elemente beispielsweise einen Bogenwinkel von 10-15° auf, wodurch der gesamte Ring dann aus 24 bis 36 einzelnen Teilsegmenten bestehen wird.

Das jeweilige keramische oder quasi-keramischen Element weist dann vorzugsweise in radialer Richtung (im eingebauten Zustand in einem Schnitt senkrecht zur Drehachse der Strömungsmaschine) die Form eines Trapezes oder eines quasi-Trapezes auf, was sich dann positiv auf die Voraussetzung für eine selbsttragende Struktur in Verbindung mit dem Aussenring auswirken. Unabhängig davon, wie die geometrische Form des Teilsegmentes zugrunde gelegt wird, wird die von den Teilsegmenten gebildete rotorseitige Umfangsoberfläche eine zusammenhängende kreiskonforme Fläche für die dort vorbeidrehenden Laufschaufeln der Strömungsmaschine bilden.

Grundsätzlich kann der rotorseitige durch die Elemente gebildete Innenring, wie oben bereits dargelegt, vollumfänglich aus einem keramischen Material bestehen. Bisweilen können auch Zusammensetzungen von bis 70% oder mehr Gewichtsprozente oder Volumenanteile aus einem keramischen Werkstoff bestehen, und die Remanenz zu 100% in Abhängigkeit zum predeterminierten Dehnungs- und Spannungsverhalten aus anderen Materialien bestehen, deren Kompatibilität in Bezug auf die finalen Eigenschaften eines solchen Elements abgestimmt sein muss. Wenn also das Element nicht vollständig aus einem keramischen Werkstoff besteht, spricht die vorliegende Beschreibung oft von quasi-keramischen Elementen.

Grundsätzlich kann sich der beschriebene Statorbauteil als Ring in axialer Richtung der Strömungsmaschine operativ über alle Stufen der Laufschaufeln erstrecken. Möglich ist es auch, der aus den Teilsegmenten bestehende Innenring in axialer Richtung nur im Bereich der operierenden Laufschaufeln vorzusehen.

Des Weiteren kann disponiert werden, dass bei verschiedenen Stufen die werkstoffmässige Zusammensetzung der Teilsegmente, in Abhängigkeit zu einem bestimmten Dehnungs- und Festigkeitsverhalten, entsprechend abgestimmt wird.

In der Regel werden die keramischen oder quasi-keramischen Elemente in der radialen Erstreckung durch einen äusseren Metallring eingefasst, der für die Stabilität der einzelnen Elemente im Verbund sorgt. Diese Stabilität ist äusserst wichtig, damit die einzelnen Elemente im Betrieb zu einem zusammenhängenden festen Körper mutieren.

Gegenüber der inneren Umfangsoberfläche des Metallrings können diese Elemente eine konkave oder konvexe Gegenform aufweisen, welche dazu beitragt, dass die Positionierung dieser Elemente gegenüber dem Metallring, insbesondere während der Montage, zusätzlich eine formschlüssige Passung ergeben.

Die keramischen oder quasi-keramischen Elemente können auch, wie oben bereits kurz angetönt, intermediäre Ausnehmungen aufweisen, welche nach Bedarf mit einem Kühlmedium durchströmt werden können. Hierzu lässt sich beispielsweise im Bereich der radial verlaufenden Grenzfläche seitlich der einzelnen aneinander positionierten Elemente Nuten vorsehen, welche zum einen zwar die aktive Anstossfläche zwischen zwei benachbarten Elementen verringert, zum anderen aber dazu beitragen, dass es zu einer definierten satteren formschlüssigen Anstossfläche zwischen den Elementen untereinander führt. Diese radial verlaufenden Nuten können auch als Kühlbahnen verwendet werden, deren Kühlung mindestens im Bereich der zueinander angrenzenden Elemente wirkt. Auch diese Option kann dazu dienen, das Dehnungsverhalten der Elemente bei gewissen betrieblichen Zuständen der Strömungsmaschine gezielt zu beeinflussen. Auf alle Fälle sollen die einzelnen Elemente so zu einem Ring zusammen gefügt werden, bei welchem die Anstossflächen der benachbarten Elemente insbesondere im Betrieb der Strömungsmaschine eine gasdichte oder nahezu gasdichte Verbindung bilden.

In der Regel wird die Passung im Statorbauteil zwischen Aussenring und von den Teilsegmenten gebildeten Innenring bei der Montage auf mindestens einen Formschluss hinzielen, allenfalls mit einer anfänglichen minimierten Kraftschlusskomponente ausgelegt, wobei der anfängliche Kraftschluss im Betrieb zunehmen wird, und so ausgelegt werden muss, dass eine höchstzulässige Druckspannung zwischen den einzelnen Elementen nicht überschritten wird.

Es ist indessen ohne Weiteres möglich, bei bestimmten Auslegungsarten die Elemente so vorzusehen, dass sie sich im Betrieb bis zu einer stoffschlüssigen oder quasi-stoffschlüssigen Passung mutieren können, wobei aus Sicherheitsgründen, wenn schon, die quasi-stoffschlüssigen Passung zur Anwendung gelangen wird.

Was die eingesetzte Keramik für die Teilsegmente betrifft, so kann sie aus Zirkonoxiden, Aluminiumoxiden, Magnesiumoxiden bestehen, wobei das Teilsegment oder Anteile davon auch aus verschiedenen Anteilen verschiedener Keramiken zusammengesetzt sein kann.

Betreffend die Spannungs- und Dehnungsverhalten des Teilsegments weist die rotorseitige Oberfläche auf Grund der Dickenverhältnisse, der Temperaturabhängigkeit der thermischen Ausdehnungskoeffizienten und der Steifigkeit aller Materialien eine Druckspannung von grösser Null MPa bis 500 MPA für alle Betriebstemperaturen auf, womit das Teilsegment den ganzen operativen Lastbereich der Strömungsmaschine abdecken kann. Vorzugsweise wird die Druckspannung der Teilsegmente untereinander beim Ersteinbau auf bis zu 50 MPa beschränkt, was einerseits zu einer satten Formpassung führt, und andererseits eine genügend grosse Spannungsreserve für den vollen Betrieb besteht.

Die Materialen sind so geschichtet, dass die Materialen auf der radialen Innenseite des Innenrings den kleinsten thermischen Ausdehnungskoeffizienten haben und dieser zur Aussenseite hin zunimmt. Die Verhältnisse der Ausdehnungskoeffizienten sind von innen nach Aussen so gewählt, dass das Produkt von Ausdehnungskoeffizient und Temperaturerhöhung von kaltem Einbau und warmen Betrieb für alle Radialpositionen konstant bzw. praktisch konstant bleibt. Als praktisch konstant sind beispielsweise Abweichungen von einem konstanten Wert zu verstehen, die zu nicht mehr als 20% Differenz zwischen lokalen Druckspannungen in Umfangsrichtung gegenüber einer mittleren Druckspannung in der Formpassung führen. Randbereiche oder lokale Fehlstellen in der Formpassung können dabei naturgemäss zu höhere Abweichungen führen. In einer weiteren Ausgestaltung, insbesondere für Ringe deren Verhältnis von Ringhöhe zu Ringdurchmesser gross ist (z.B. Ringhöhe zu Ringdurchmesser grösser als 0.1 insbesondere grösser als 0.2), werden die Verhältnisse der Ausdehnungskoeffizienten von innen nach aussen so gewählt, dass das Produkt von Ausdehnungskoeffizient, Umfang und Temperaturerhöhung von kaltem Einbau und Warmen Betrieb für alle Radialpositionen konstant bzw. praktisch konstant bleibt.

Die benachbarten Teilsegmente können auch zueinander eine verzahnte Oberfläche aufweisen, welche im eingebauten Zustand im radialen Verlauf zu einer labyrinthähnlichen Dichtung führt. Bei einer solchen Konfiguration, muss noch vorgesehen werden, dass das unterschiedliche Dehnungsverhalten der benachbarten Teilsegmente zueinander sowohl in radialer Richtung als auch in Umfangsrichtung während des Anfahrens und im Betrieb durch eine entsprechende anfängliche Disposition der Spaltgrösse entlang des so gebildeten Labyrinths berücksichtigt wird. Also kann die Spaltgrösse in radialer Richtung der Teilsegmente abnehmend sein, wobei in diesem Zusammenhang die Spaltgrösse, also die Beabstandung zwischen den benachbarten Teilsegmenten, eine dehnungsmässige Überlagerung erfährt, insbesondere dann, wenn das keramische oder quasi-keramische Element in radialer Richtung aus verschiedenen Schichten oder Teilkörpern unterschiedlicher Materialzusammensetzung besteht, beispielsweise hinsichtlich der Porosität, der Partikelgrösse, der chemischen Zusammensetzung, etc.

### Kurze Beschreibung der Figuren

Alle für das unmittelbare Verständnis der Erfindung nicht wesentlichen Elemente sind fortgelassen worden. Gleiche Elemente sind in den verschiedenen Figuren mit den gleichen Bezugszeichen versehen. Es zeigen:
- Fig. 1: eine Darstellung eines Statorbauteils aus einem zusammenhängenden mit Aussenring und einem aus Teilsegmenten bestehenden Innenring,
- Fig. 2: eine Darstellung eines Ausschnitts durch einen Statorbauteil in einem radialen Schnitt,
- Fig. 3: Teilsegmente, welche zueinander eine Beabstandung aufweisen,
- Fig. 4: eine labyrinthartige Beabstandung zwischen benachbarten Teilsegmenten,
- Fig. 5: eine Konfiguration betreffend die Kühlung der Teilsegmente,
- Fig. 5a: eine weitere Konfiguration betreffend die Kühlung der Teilsegmente und
- Fig. 6: eine Austrittskonfiguration des Kühlmittels aus dem Teilsegment.

### Beschreibung der Erfindung

Fig. 1 zeigt eine schematische Darstellung eines Metallringes 10, welcher im Bereich der einzelnen Teilelemente 20, auch Teilsegmente genannt, als Ring einen Teil des Stators bildet. Dabei kann dieser Aussenring 10 für eine bessere Einbindung der ringförmig montierten Teilelemente 20 einfach oder mehrfach aufgeteilt 11 sein. An sich ist ein zusammenhängender Aussenring 10 auch nicht ausgeschlossen. Dies bedingt aber, dass der Einbau der Teilsegmente 20 durch Vorkehrungen bei der Einlegung des letzten Teilelementes sicher gestellt ist. Grundsätzlich besteht der Aussenring 10 aus einem metallischen Werkstoff, während die Teilsegmente 20 mindestens teilweise aus keramischen Werkstoffen bestehen. In axialer Richtung des Stators können die Aussenringe 10 so disponiert werden, dass sie lediglich in Wirkverbindung mit einer Laufschaufelreihe stehen.

Vorzugsweise wird die Druckspannung der Teilsegmente untereinander beim Ersteinbau auf bis maximal 50 MPa beschränkt, was einerseits zu einer satten Formpassung führt, und andererseits eine genügend grosse Spannungsreserve nach oben für den vollen Betrieb besteht.

Betreffend die Spannungs- und Dehnungsverhalten des Teilsegments weist die rotorseitige Oberfläche auf Grund der Dickenverhältnisse, der Temperaturabhängigkeit der thermischen Ausdehnungskoeffizienten und der Steifigkeit aller Materialien eine Druckspannung von grösser Null MPa bis zu 500 MPA für alle Betriebstemperaturen auf, womit das Teilsegment den ganzen operativen Lastbereich der Strömungsmaschine abdecken kann.

Figur 2 zeigt eine schematische Darstellung eines Ausschnitts des Statortbaueils im Bereich des Teilsegmentes 20. Das in Figur 2 dargestellte aus einem keramischen oder quasi-keramischen Werkstoff gebildete Element bildet einen Teil eines zusammenhängenden Innenringes, welcher in Fig. 1 besonders ausgeprägt hervorgeht.

Das Teilsegment 20 ist hier im Sinne eines einheitlich aufgebauten Körpers dargestellt. Dieser einheitliche Körper kann aus einem uniformen Material (nicht Teil der beanspruchten Erfindung) oder aus verschiedenen Materialien bestehen, die z. B. durch Sintern zu einem monolithischen Körper gefügt werden. Der so gesinterte Körper kann dann gewünschte und vordefinierte sich graduell änderte chemische und physikalische Eigenschaften aufweisen. Dies ist an sich aber nicht zwingend, denn das Teilsegment kann mindestens in radialer Richtung auch aus einer Anzahl Teilkörper bestehen, welche untereinander auch aus unterschiedlichen Werkstoffen mit unterschiedlichen Materialgefügen bestehen können, mit dem finalen Zweck, dass das Spannungs- und Dehnungsverhalten des Innenringes im Betrieb predeterminierte Werte erfüllen. Demnach können solche Variationen ohne Weiteres auch das Teilsegment in axialer Richtung betreffen. Des Weiteren ist es nicht zwingend, dass das ganze Teilsegment 20 integral aus keramischen Werkstoffen bestehen muss: Es lassen sich ohne Weiteres Konfigurationen vorsehen, bei welchen der Einbau von metallischen Anteilen gerade der Predeterminierung der Spannungs- und Dehnungsverhalten nützlich sein können. Die geometrische Ausgestaltung des Teilsegmentes 20 weist mindestens in radialer Richtung eine Vieleckform auf, welche eckseitig von einer reinen rechteckigen Form abweicht. Dies ist insofern vorzugsweise vorzusehen, als damit die spannungskritischen Kanten 22 des Teilsegmentes 20 im eingebauten Zustand eine wesentliche Entlastung erfahren. Im Bereich der radialen Ausdehnung der Teilsegmente sind Dichtungselemente zwischen Aussendurchmesser Aussenring und Innendurchmesser Innenring vorgesehen, welche eine radiale Strömung des Arbeitsmediums von dem Hauptströmungskanal in den Stator allgemein verhindern.

Diese Dichtungselemente sind Bestandteile von auf das Teilsegment 20 wirkenden Positionierungselementen 23, welche dafür sorgen, dass die Dehnungen zwischen Teilsegmenten und Aussenring mindestens axial aufgefangen werden können. Indem das Dichtungselement dann Bestandteil dieses dynamischen Positionierungselementes 23 ist, wird die aktive Wirkung des Dichtungselementes im Betrieb maximiert.

Diese Dichtungselemente werden im Bereich jedes Teilsegmentes auf beiden Seiten desselben und in Umfangsrichtung angeordnet. Die rotorseitige Oberfläche des Teilsegmentes weist eine abreibbare Schicht 21 auf, welche bei bestimmten Betriebskonfigurationen der Strömungsmaschine dazu beiträgt, dass durch aktiven Abtrag dieser Schicht durch die dort vorbeidrehenden Spitze der Laufschaufel 30 der Spalt zwischen Teilsegment und Schaufelspitze minimiert wird und damit die Schaufelspitzen-Leckage minimiert wird. Der Aussenring 10 ist des Weiteren durch einen Zufuhrkanal 24 durchsetzt, über welchen ein Kühlmittel zu den Teilsegmenten 20 herangeführt wird.

Fig. 3 und 4 zeigen eine Alternative bei der Zusammenführung benachbarter Teilsegmente, in dem Sinne, als hier beim Einbau keinen unmittelbaren Form- oder Kraftschluss erstellt wird, sondern die Teilsegmente in Umfangsrichtung unter Bildung eines spitzförmigen Spaltes 29 mehr oder weniger lose aneinander stossen. Dieser Spalt 25 läuft in radialer Richtung spitzig zu, wobei der Winkel α zwischen 5° und 30° gehalten ist. Der Grundgedanke hinter dieser Ausbildung ist die Tatsache, dass die Dehnungen in Folge des Temperaturverlaufs in radialer Richtung abnehmen, also muss die Beabstandung innenseitig grösser als aussen disponiert werden. Der gebildete Spalt kann wie in Figur 3 über die ganze radiale Erstreckung des Teilsegmentes ausgebildet sein. Es ist aber auch denkbar das der Spalt nur über einen Teil der radialen Erstreckung vorhanden ist. Vorzugsweise ist der Spalt auf im rotorseitigen Bereich des Teilsegmentes ausgebildet. Der Spalt kann geradlinig oder gekrümmt ausgeführt werden. Die Beabstandung ist so gehalten, dass im Betrieb zwischen den benachbarten Teilsegmenten einen Kraftschluss entsteht, der über die ganze radiale Ausdehnung oder auch nur über radiale Abschnitte der Teilsegmente zu einem vorgegeben Verlauf der Druckspannung führt. In einer Ausführung wird die Druckspannung uniform bzw. annähernd uniform ausfallen.

Figur 4 als Ansicht auf die kreisförmige Oberfläche des Innenringes zeigt dann, wie eine Verzahnung der beiden benachbarten Teilsegmente 20 ausgeführt werden kann, indem ein Labyrinthverlauf geschaffen wird, der den Durchfluss der heissen Arbeitsgase zwischen den Teilsegmenten unterbindet. Die Beabstandung ist so gehalten, dass im Betrieb zwischen den benachbarten Teilsegmenten einen Kraftschluss entsteht, der über die ganze radiale Ausdehnung oder auch nur über radiale Abschnitte der Teilsegmente nunmehr annähernd uniform ausfällt, indem eben eine anfängliche unterschiedliche Spaltgrösse vorgesehen wird, wie dies die Pfeile bei X und Y charakterisieren wollen. Bei einer Labyrinth-Ausführung muss nicht überall ein Kraftschluss vorliegen, da der Formschluss des Labyrinths an sich für die Dichtung sorgt. Im kalten Zustand der Teile, also zum Beispiel beim Einbau in eine Gasturbine ergibt sich typischerweise nur lokal ein Formschluss. Wenn die Teile im Betrieb erwärmt werden und sich dadurch ausdehnen, werden sie in Umfangsrichtung ineinander gepresst. Dadurch verbessert sich der Formschluss und es kommt zu einem Kraftschluss.

Wenn nun das Teilsegment 20 in radialer Richtung aus verschiedenartigen Werkstoffen mit unterschiedlichen Dehnungskoeffizienten zusammengesetzt ist, so muss dies bei der Auslegung der Spaltgrösse 28 entsprechend berücksichtig werden, damit der angestrebte Kraftschluss im Betrieb entlang der benachbarten Teilsegmente erzielt wird. Zusammenfassend lässt sich also sagen, dass sich dieses Dehnungsverhalten der Teilsegmente in radialer Richtung auch anhand eines differenzierten Aufbaus gewichtig beeinflussen lässt, dies in Korrelation zu den unterschiedlichen Temperaturen, welche in radialer Richtung des Teilsegmentes naturgemäss vorherrschen. Auch bei einem solchen Einbau gilt, dass die Druckspannung im Betrieb nicht grösser 500 MPa betragen sollte.

Fig. 5 Fig. 5a und 6 zeigen eine mögliche Kühlungskonfiguration der Teilsegmente ausgehend von dem Kühlmittel-Zufuhrkanal 24. Das Teilsegment 20 weist dann in Umfangsrichtung eine mit dem Zufuhrkanal 24 in Wirkverbindung stehende innere über alle Teilsegmente 20 zusammenhängende Kammer 25 auf, aus welcher abgewinkelte Strömungskanäle 26 abzweigen, welche eine integrale Kühlung des Teilsegmentes sicher stellen. Das Kühlmedium wird dann über die bei jedem Strömungskanal 26 vorgesehene Fortsetzung 27 nach aussen geführt. Fig. 5a zeigt, dass die Kammer 25a jeweils nur für ein Teilsegment 20 disponiert ist, so dass eine entsprechende Anzahl Zufuhrkanäle 24 vorgesehen werden müssen.

In den Fig. 5 und 6 nicht näher gezeigt, lassen sich auch im Bereich der radial verlaufenden Grenzfläche seitlich der einzelnen aneinander positionierten Teilsegmente 20 Nuten vorsehen, welche zum einen zwar die aktive Anstossfläche zwischen zwei benachbarten Elementen verringern, zum anderen aber dazu beitragen, dass es zu einer definierten satteren formschlüssigen Anstossfläche zwischen den Elementen untereinander führt. Diese radial verlaufenden und in den Figuren nicht näher gezeigten Nuten können auch als Kühlbahnen verwendet werden, deren Kühlung mindestens im Bereich der zueinander angrenzenden Teilsegmente wirkt. Auch diese Option kann dazu dienen, das Dehnungsverhalten der Teilsegmente zueinander bei gewissen betrieblichen Zuständen der Strömungsmaschine gezielt zu beeinflussen.

Auf alle Fälle sollen die einzelnen Teilsegmente so zu einem Ring zusammen gefügt werden können, dass die Anstossflächen der benachbarten Elemente insbesondere im Betrieb der Strömungsmaschine eine gasdichte Verbindung bilden, und darüber hinaus zu einer Druckspannung führt, welche nicht grösser als 500 MPa ausfällt.

## Patentansprüche

1. Statorbauteil einer Strömungsmaschine, im Wesentlichen bestehend aus mindestens einem axialen Aussenring (10) und einem Innenring, wobei der Aussenring (10) als Fassung des aus Teilsegmenten (20) bestehenden Innenringes (20) dient, wobei die Teilsegmente so aneinander angeordnet sind, dass sie im eingebauten Zustand den Innenring als kreisförmigen Innenring bilden, wobei die Teilsegmente (20) aus einem der folgenden Werkstoffe bestehen:
i) einem mindestens in radialer Richtung graduell aufgebauten Werkstoff,
ii) einem mindestens in radialer Richtung aus mehreren aus unterschiedlichen Werkstoffen aufgebauten Teilkörpern,
und dass die Teilsegmente (20) in Abhängigkeit der Lastbereiche der Strömungsmaschine im Betrieb der Strömungsmaschine erwärmt werden, so dass sich von radial innen nach aussen ein Temperaturgradient ergibt, wobei die Materialschichtung in den Teilsegmenten (20) so gewählt ist, dass die innen liegenden Materialen einen kleineren Ausdehnungskoeffizienten haben als die Äusseren, so dass die durch Ausdehnung der Teilsegmente (20) in Umfangsrichtung zwischen Teilsegmenten (20) des Innenrings resultierende Druckspannung einen prädeterminierten Spannungsverlauf annimmt und wobei die Teilsegmente (20) über interne Durchflusskanäle (26) verfügen, welche mit einem Kühlmittel durchströmbar sind.

2. Statorbauteil nach Anspruch 1, **dadurch gekennzeichnet, dass** das Teilsegment ganz oder teilweise aus einem keramischen Werkstoff besteht.

3. Statorbauteil nach Anspruch 2, **dadurch gekennzeichnet, dass** das Teilsegment aus mindestens 70 Gewichts- oder Volumen% Keramik besteht.

4. Statorbauteil nach Anspruch 3, **dadurch gekennzeichnet, dass** der keramische Werkstoff im Wesentlichen aus Zirkonoxiden und/oder Aluminiumoxiden und/oder Magnesiumoxiden, aufgebaut ist.

5. Statorbauteil nach Anspruch 1, **dadurch gekennzeichnet, dass** das Teilsegment in axialer Richtung oder in Umfangsrichtung des Innenringes (20) aus mehreren aus unterschiedlichen Werkstoffen aufgebauten Teilkörpern besteht.

6. Statorbauteil nach Anspruch 1, **dadurch gekennzeichnet, dass** der Aussenring (10) ganz oder teilweise aus einem metallischen Werkstoff besteht.

7. Statorbauteil nach Anspruch 1, **dadurch gekennzeichnet, dass** der Aussenring (10) des Statorbauteils einteilig oder mehrteilig aufgebaut ist.

8. Statorbauteil nach Anspruch 1, **dadurch gekennzeichnet, dass** das Teilsegment mindestens in einem Querschnitt normal zur Umfangsrichtung des Rings von prismatischer oder quasi-prismatischer Form ist, und gegenüber der inneren Umfangsoberfläche des Aussenringes (10) eine im Wesentlichen plane, konkave, konvexe oder kugelige verlaufende Oberfläche aufweist.

9. Statorbauteil nach einem der Ansprüche 1-8, **dadurch gekennzeichnet, dass** die zu einem Verbund zusammengeschlossenen Teilsegmente in Umfangsrichtung und/oder radialer Richtung eine formschlüssige, kraftschlüssige oder stoffschlüssige Passung bilden.

10. Statorbauteil nach Anspruch 9, **dadurch gekennzeichnet, dass** der Einbau der Teilsegmente zur Bildung des Innenringes (20) durch einen Kraftschluss zustande kommt, dass der Kraftschluss zwischen den benachbarten Teilsegmenten eine Druckspannung grösser Null und kleiner 50 MPa hat.

11. Statorbauteil nach Anspruch 10, **dadurch gekennzeichnet, dass** der Kraftschluss zwischen den einzelnen Teilsegmenten im Betrieb eine Druckspannung bis zu 500 MPa hat.

12. Statorbauteil nach Anspruch 9, **dadurch gekennzeichnet, dass** der Einbau der Teilsegmente zur Bildung des Innenringes (20) durch einen Formschluss zustande kommt, dass der Formschluss im Betrieb zu einem Kraftschluss mutiert.

13. Statorbauteil nach Anspruch 9, **dadurch gekennzeichnet, dass** der Einbau der Teilsegmente zur Bildung des Innenringes (20) durch einen Formschluss zustande kommt, dass der Formschluss eine axiale oder quasi-axiale angelegte Labyrinthpassung aufweist.

14. Statorbauteil nach Anspruch 13, **dadurch gekennzeichnet, dass** die Labyrinthpassung zwischen den benachbarten Teilsegmenten mindestens in radialer Richtung eine abnehmende Beabstandung aufweist.

15. Statorbauteil nach einem der Ansprüche 1-14, **dadurch gekennzeichnet, dass** in radialer Richtung zwischen Aussendurchmesser Aussenring (10) und Innendurchmesser Innenring (20) mindestens ein Dichtungselement eingebaut ist.

16. Statorbauteil nach Anspruch 15, **dadurch gekennzeichnet, dass** sich das Dichtungselement flankenseitig und in Umfangsrichtung des Statorbauteils erstreckt.

17. Statorbauteil nach einem der Ansprüche 1-16,
**dadurch gekennzeichnet, dass**
das Teilsegment rotorseitig eine abrasivbare Schicht aufweist.

## Claims

1. Stator component of a turbomachine, substantially comprising at least one axial outer ring (10) and an inner ring, wherein the outer ring (10) serves as a holder of an inner ring consisting of partial segments (20), wherein the partial segments are arranged against one another such that, in installed state, they form the inner ring as a circular inner ring,
wherein the partial segments (20) consist of one of the following materials:
i) a material which is gradually built up at least in the radial direction,
ii) a material which is formed at least in the radial direction from several part bodies constructed from different materials,
and, depending on the load regions of the turbomachine, the partial segments (20) are heated during operation of the turbomachine so that a temperature gradient is formed radially from inside to outside,
wherein the material layering in the partial segments (20) is selected such that the materials lying on the inside have a lower expansion coefficient than those on the outside, so that the compressive stress resulting from expansion of the partial segments (20), in the circumferential direction between partial segments (20) of the inner ring, assumes a predetermined stress gradient, and
wherein the partial segments (20) have internal flow channels (26) through which a coolant can flow.

2. Stator component according to claim 1, **characterised in that** the partial segment consists fully or partially of a ceramic material.

3. Stator component according to claim 2, **characterised in that** the partial segment consists of ceramic to at least 70% by weight or volume.

4. Stator component according to claim 3, **characterised in that** the ceramic material is constructed substantially of zircon oxides and/or aluminium oxides and/or magnesium oxides.

5. Stator component according to claim 1, **characterised in that** in the axial direction or in the circumferential direction of the inner ring (20), the partial segment consists of part bodies constructed from different materials.

6. Stator component according to claim 1, **characterised in that** the outer ring (10) consists fully or partly of a metallic material.

7. Stator component according to claim 1, **characterised in that** the outer ring (10) of the stator component is constructed in one piece or from multiple pieces.

8. Stator component according to claim 1, **characterised in that** at least in a cross-section perpendicular to the circumferential direction of the ring, the partial segment has a prismatic or quasi-prismatic shape, and has a substantially flat, concave, convex or part-spherical surface relative to the inner circumferential surface of the outer ring (10).

9. Stator component according to any of claims 1-8, **characterised in that** the partial segments joined into an assembly have a form-fit, force-fit or substance-bonded fit in the circumferential direction and/or in the radial direction.

10. Stator component according to claim 9, **characterised in that** the partial segments are inserted by force fit to form the inner ring (20), and the force fit between the adjacent partial segments has a compressive stress of more than zero and less than 50 MPa.

11. Stator component according to claim 10, **characterised in that** in operation, the force fit between the individual partial segments has a compressive stress of up to 500 MPa.

12. Stator component according to claim 9, **characterised in that** the partial segments are inserted by form fit to form the inner ring (20), and the form fit mutates into a force fit during operation.

13. Stator component according to claim 9, **characterised in that** the partial segments are inserted by form fit to form the inner ring (20), and the form fit comprises an axially or quasi-axially applied labyrinth fit.

14. Stator component according to claim 13, **characterised in that** the labyrinth fit between the adjacent partial segments has a spacing which diminishes at least in the radial direction.

15. Stator component according to any of claims 1-14, **characterised in that** at least one sealing element is inserted in the radial direction between the outer diameter of the outer ring (10) and the inner diameter of the inner ring (20).

16. Stator component according to claim 15, **characterised in that** the sealing element extends on the flank side and in the circumferential direction of the stator component.

17. Stator component according to any of claims 1 - 16, **characterised in that** the partial segment has an abrasive layer on the rotor side.

## Revendications

1. Composant de stator d'une turbomachine, constitué essentiellement d'au moins une bague extérieure (10) axiale et d'une bague intérieure, dans lequel la bague extérieure (10) sert de support à la bague intérieure (20) constituée de segments partiels (20), dans lequel les segments partiels sont disposés les uns contre les autres de telle sorte qu'à l'état monté, ils forment la bague intérieure sous forme de bague intérieure circulaire, dans lequel les segments partiels (20) sont constitués d'un des matériaux suivants :
i) un matériau à structure progressive au moins dans la direction radiale,
ii) un corps partiel composé, au moins dans la direction radiale, de plusieurs matériaux différents,
et que les segments partiels (20) sont chauffés en fonction des zones de charge de la turbomachine pendant le fonctionnement de la turbomachine, de sorte qu'il en résulte un gradient de température de radialement à l'intérieur vers l'extérieur, dans lequel la stratification des matériaux dans les segments partiels (20) est choisie de telle sorte que les matériaux situés à l'intérieur ont un coefficient de dilatation plus petit que les extérieurs, de sorte que la contrainte de compression résultant de la dilatation des segments partiels (20) dans la direction circonférentielle entre des segments partiels (20) de la bague intérieure adopte une courbe de contrainte prédéterminée et dans lequel les segments partiels (20) disposent de canaux d'écoulement internes (26), lesquels peuvent être traversés avec un fluide de refroidissement.

2. Composant de stator selon la revendication 1, **caractérisé en ce que** le segment partiel est constitué entièrement ou partiellement d'un matériau céramique.

3. Composant de stator selon la revendication 2, **caractérisé en ce que** le segment partiel est constitué d'au moins 70 % en poids ou en volume de céramique.

4. Composant de stator selon la revendication 3, **caractérisé en ce que** le matériau céramique est essentiellement constitué d'oxydes de zirconium et/ou d'oxydes d'aluminium et/ou d'oxydes de magnésium.

5. Composant de stator selon la revendication 1, **caractérisé en ce que** le segment partiel dans la direction axiale ou dans la direction circonférentielle de la bague intérieure (20) est constitué de plusieurs corps partiels composés de matériaux différents.

6. Composant de stator selon la revendication 1, **caractérisé en ce que** la bague extérieure (10) est constituée entièrement ou partiellement d'un matériau métallique.

7. Composant de stator selon la revendication 1, **caractérisé en ce que** la bague extérieure (10) du composant de stator est composée d'une ou de plusieurs parties.

8. Composant de stator selon la revendication 1, **caractérisé en ce que** le segment partiel est de forme prismatique ou quasi-prismatique au moins dans une section transversale normale à la direction circonférentielle de la bague, et présente une surface s'étendant de manière essentiellement plane, concave, convexe ou sphérique par rapport à la surface circonférentielle intérieure de la bague extérieure (10).

9. Composant de stator selon l'une quelconque des revendications 1 à 8, **caractérisé en ce que** les segments partiels réunis en un assemblage forment un ajustement par complémentarité de formes, à force ou par liaison de matière dans la direction circonférentielle et/ou radiale.

10. Composant de stator selon la revendication 9, **caractérisé en ce que** le montage des segments partiels pour former la bague intérieure (20) est réalisé par une liaison à force, **en ce que** la liaison à force entre les segments partiels voisins a une contrainte de compression supérieure à zéro et inférieure à 50 MPa.

11. Composant de stator selon la revendication 10, **caractérisé en ce que** la liaison à force entre les différents segments partiels a, lors du fonctionnement, une contrainte de compression allant jusqu'à 500 MPa.

12. Composant de stator selon la revendication 9, **caractérisé en ce que** le montage des segments partiels pour former la bague intérieure (20) est réalisé par une complémentarité de formes, que la liaison par complémentarité de formes se transforme lors du fonctionnement en une liaison à force .

13. Composant de stator selon la revendication 9, **caractérisé en ce que** le montage des segments partiels pour former la bague intérieure (20) est réalisé par une liaison par complémentarité de formes, que la liaison par complémentarité de formes présente un ajustement en labyrinthe appliqué axialement ou quasi-axialement.

14. Composant de stator selon la revendication 13, **caractérisé en ce que** l'ajustement en labyrinthe entre les segments partiels voisins présente un écartement décroissant au moins dans la direction radiale.

15. Composant de stator selon l'une quelconque des revendications 1 à 14, **caractérisé en ce qu'**au moins un élément d'étanchéité est monté dans la direction radiale entre le diamètre extérieur de la bague extérieure (10) et le diamètre intérieur de la bague intérieure (20).

16. Composant de stator selon la revendication 15, **caractérisé en ce que** l'élément d'étanchéité s'étend du côté des flancs et dans la direction circonférentielle du composant de stator.

17. Composant de stator selon l'une quelconque des revendications 1 à 16, **caractérisé en ce que** le segment partiel présente une couche abrasive du côté du rotor.
